# EUROPÄISCHE PATENTSCHRIFT

(11) **EP 1 327 732 B1**
(45) Veröffentlichungstag und Bekanntmachung des Hinweises auf die Patenterteilung: **02.05.2012**
(21) Anmeldenummer: 02406137.6
(22) Anmeldetag: 23.12.2002
(51) Int. Cl.: E04G 11/36

(54) **Deckenrand-Abschalelement für Betondecken**
Edge shuttering for concrete slabs
Coffrage de rive pour dalles en béton

(30) Priorität: 24.12.2001 CH 23382001
(43) Veröffentlichungstag der Anmeldung: 16.07.2003
(62) Teilanmeldung aus: 07014365.6
(73) Patentinhaber: System Albanese, 8400 Winterthur (CH)
(72) Erfinder: Albanese, Giulio, 8400 Winterthur (CH)
(74) Vertreter: Gachnang, Hans Rudolf

(56) Entgegenhaltungen:
- EP-A- 0 927 796
- DE-A- 3 542 651
- DE-U- 8 328 378
- DE-U- 8 505 592
- US-A- 3 759 009

## Beschreibung

Gegenstand der Erfindung ist eine Abschalplatte für eine Deckenrand-Abschalung gemäss Oberbegriff des Patentanspruchs 1, wie z.B. in der EP-A-927796 gezeigt wird.

Deckenrandabschalungen bei Bauten mit Betondecken können auf verschiedene Weise erstellt werden. Konventionell werden solche Deckenrandabschalungen mit Schalplatten oder Brettern aus Holz aufgebaut, die nach dem Betonieren der Decke entfernt werden. Um Kältebrücken zu verhindern, werden oft zwischen den Schalbrettern, die bündig zur darunter liegenden Wand angeordnet sind, Platten aus Ton, geschäumtem Kunststoff oder einem anderen isolierenden Material eingelegt.

Es ist auch bekannt, verlorene Deckenrand-Abschalplatten zu verwenden. Bei diesen Platten handelt es sich beispielsweise um vorfabrizierte Betonplatten, die mit geeigneten Mitteln an der Deckenschalung befestigt werden. Sie verbinden sich mit dem flüssigen Beton der Decke und bilden die Stirnfläche der Deckenplatte. Die Platten aus Beton erbringen die erwünschten Vorteile bezüglich Qualität und Festigkeit.

Weiter ist bekannt, anstelle von vorfabrizierten Betonelementen Schaumstoffplatten als verlorene Deckenrand-Schalung und gleichzeitig als isolierende Elemente zur Verhinderung von Kältebrücken einzusetzen. Diese bekannten Kunststoff-Platten haben den Nachteil, dass sie wegen ihrer geringen Eigenstabilität dem hohen statischen Druck des hinterfüllten flüssigen Betons für die Deckenplatte nur geringen Widerstand entgegensetzen und sich verformen können. Die Stirnfläche dieser Deckenplatte ist deshalb nach dem Betonieren meist nicht mehr eben und, um einen Bruch dieser Platten während des Betonierens zu verhindern, müssen letztere an einer grossen Anzahl von nahe nebeneinander liegenden Stellen abgestützt werden. Dies erhöht einerseits die Materialkosten für die Haltebügel und andererseits den Zeitaufwand für die Montage, ohne zu garantieren, dass danach eine glatte und nicht eine wellenförmige Oberfläche der Stirnseite der Deckenplatte erreicht werden kann. Im weiteren sind solche Platten sehr empfindlich auf mechanische Beschädigung, beispielsweise können sie bereits durch Anstossen mit dem Fuss oder durch ein anstossendes Werkzeug derart beschädigt werden, dass flüssiger Beton beim Betonieren austreten kann.

Aus der DE-U1-8505592 ist eine Deckenrand-Schalung für Betondecken bekannt, wobei zwei wärmedämmende Platten und ein dazwischen liegendes Baustahl-Gewebe fest miteinander verklebt sind. Das Baustahlgewebe ist im stirnseitigen Austrittsbereich aus den zusammengeklebten Platten abgewinkelt, sodass der freie Schenkel durch Ortbeton auf einer Mauerkante fixiert werden kann.
Die DE-U1-8328378 offenbart einen Deckenrandabsteller für Bauzwecke in Form eines Winkelprofils mit je einer als Schichtleichtbauplatte ausgebildeten Vertikal- und Horizontalplatte. Mindestens die Vertikalplatte kann eine Isolierschicht umfassen.
Im Gegensatz zu den bekannten Leichtbauplatten können die erfindungsgemässen Platten mit geringer Wandstärke, beispielsweise nur wenige Millimeter hergestellt werden. Dadurch erweitert sich der Einsatzbereich ganz wesentlich, da keine messbare Verminderung der Statik der Mauer erfolgt.
Aufgabe der vorliegenden Erfindung ist die Schaffung einer Deckenrand-Abschalplatte, die kostengünstig herstellbar und einfach an Haltebügeln montierbar ist, gute wärmeisolierende Eigenschaften aufweist und dennoch mechanisch stabil ist.
Gelöst wird diese Aufgabe durch eine Abschalplatte gemäss den Merkmalen des Patentanspruchs 1. Vorteilhafte Ausgestaltungen des Körpers sind in den abhängigen Ansprüchen näher definiert.
Es gelingt mit der erfindungsgemässen armierten Abschalplatte aus geschäumter Kunststoffmasse, Gasbeton oder dgl. eine verlorene Deckenrand-Abschalung zu schaffen, deren Eigenschaften bezüglich Festigkeit, einfacher Verarbeitbarkeit und Oberflächenqualität derjenigen aus Beton nahekommen. Sie ist wesentlich günstiger in der Herstellung und dank geringem Gewicht einfacher zu verlegen. Trotz geringer Eigenstabilität der Kunststoff- oder Gasbetonmasse ist diese durch die darin eingelegte Armierung sehr biegestabil bzw. -fest und von geringem Gewicht. Die Armierung erschwert oder verhindert die Beschädigung der Platte durch mechanische Einwirkung vor oder während des Betonierens. Dadurch können Schäden an der zu erstellenden Betonbaute verhindert werden. Die Begriffe "Biegestabilität" bzw. "Biegefestigkeit" umfassen ausdrücklich allgemein die Eigenschaft, unerwünschte Auswirkungen von aussen auf die Platte einwirkender Kräfte vermindern oder verhindern zu können.
Das geringe Gewicht und die hohe Biegesteifigkeit ermöglichen die Herstellung längerer Platten 5 als bisher. Die bekannten geschäumten Platten 5 weisen eine Länge von maximal 1,25m auf und müssen mit 3 bis 4 Haltebügeln abgestützt werden. Die erfindungsgemässen Platten können eine erhöhte Länge von beispielsweise 2.5m, aber auch 5m oder mehr Meter aufweisen. Es können schon zwei Haltebügel genügen, um die Platte festzuhalten. Ein weiterer Vorteil der neuen Platte besteht darin, dass deren Dicke im Vergleich zu den bekannten Platten wesentlich kleiner dimensioniert werden kann. Durch die geringere Dicke wird die Statik der über der Platte weitergeführten Wand wesentlich erhöht. Trotz grösserer Länge gegenüber den bekannten Platten lassen sich die erfindungsgemässen Platten besser handhaben und können auch effizienter eingesetzt werden. Das Ablängen kann mit einer Metall- oder Holzsäge von Hand vorgenommen werden. Wegen des kleinen Abstandes von z.B. 5cm benachbarter Löcher zur Aufnahme von Haltebügeln können selbst kurze Abschnitte weiter verwendet werden. Bei einer bevorzugten Ausgestaltung der Erfindung können aneinanderstossende Platten der Deckenrand-Schalung auf einfache Weise durch eine an der Armierung zu befestigende Halteplatte miteinander verbunden werden.

Anhand illustrierter Ausführungsbeispiele wird die Erfindung näher erläutert. Es zeigen
- Figur 1: einen Vertikalschnitt durch eine bestehende Wand mit einer darauf aufgesetzten Deckenrand-Abschalplatte,
- Figur 2: eine perspektivische Darstellung eines Endes einer Platte mit einer Armierung aus zwei Armierungsgittern,
- Figur 3: eine perspektivische Darstellung eines Endes einer Platte mit einer die Plattenoberfläche teilweise überragenden Armierung aus Blech,
- Figur 4: eine perspektivische Darstellung eines Endes einer Platte mit einer auf der Plattenoberfläche aufgeklebten Armierung,
- Figur 5: eine perspektivische Darstellung eines Endes einer Platte mit einer auf der Plattenoberfläche formschlüssig gehaltenen Armierung,
- Figur 6: einen Querschnitt durch eine Armierungsplatte,
- Figur 7: einen Querschnitt durch eine weitere Armierungsplatte,
- Figur 8: zwei Querschnitte von Armierungsprofilen,
- Figur 9: einen Querschnitt durch eine Armierungsplatte nahe einer Stirnseite mit aufgesetzter Halteplatte,
- Figur 10: ein Querschnitt durch ein in eine Platte mit einem darin eingelassenen Schutzprofil.

In Figur 1 ist eine Wand 1 aus Beton ersichtlich, auf die eine Boden- oder Deckenplatte 3 aufbetoniert werden soll. Zur Bildung des Deckenrandes ist eine Deckenrand-Abschalplatte, kurz Platte 5 genannt, auf der Wand 1 aufgesetzt und wird mittels Haltebügeln 7, welche mit Nägeln 9 auf der Deckenschalung 11 befestigt sind, gehalten. Die Deckenschalung 11 wird durch Stützen 13 auf der gewünschten Höhe h gehalten. Die Platte 5 ist als verlorenes Element konzipiert, d.h. die Platte 5 verbindet sich nach dem Einfüllen des flüssigen Betons für die Deckenplatte 3 mit dem Beton und deren Oberfläche 15 bildet die Stirnfläche der fertigen Deckenplatte 3. Eine solche Platte ist beispielsweise aus der EP-A1-0927796 bekannt.

Die erfindungsgemäss ausgebildete Platte 5 umfasst im ersten Ausführungsbeispiel einen formstabilen Armierungskörper 17, beispielsweise in Gestalt eines Gittergewebes aus Glas- oder Aramidfasern oder ein Stahlgitter, welches in geringem Abstand zur inneren Oberfläche a der Platte 5 in dieser eingebettet ist.

Vorzugsweise ist zwischen der inneren Oberfläche a und der äusseren Oberfläche b bzw. zwischen diesen Oberflächen a,b je ein Armierungsgitter 17 angeordnet. Die beiden Armierungsgitter 17, sofern zwei vorhanden sind, sind beabstandet und können unabhängig voneinander in der Platte 5 eingebettet liegen, oder sie können als dreidimensionales Gebilde untereinander verbunden sein (keine Abb.). Als Matrix wird eine geschäumte Kunststoffmasse, Gasbeton und dgl. verwendet, welche Materialien eine geringe spezifische Dichte und folglich eine geringe Wärmeleitfähigkeit aufweisen. Das Einlegen bzw. Einbringen der Armierungsgitter 17 in die Matrix erfolgt bereits in der Form, in welcher das Schäumen der Kunststoffmasse, beispielsweise Polystyrol, oder das Aufschäumen von Sand und Zusatzstoffen durchgeführt wird. Die Armierungsgitter 17 sind in der fertiggestellten Platte 5 unsichtbar und stören daher weder die Oberflächenbeschaffenheit der Platte 5, noch deren Handling. In einer bevorzugten Ausgestaltung, wie sie in Figur 2 dargestellt ist, können zwischen den Armierungsgittern 17 mit kleinen Abständen vertikal verlaufende Bohrungen oder Kanäle 19 vorgesehen sein, die ein Einführen der Haltebügel 7 von unten erlauben und das Festhalten derselben gewährleisten. Besonders vorteilhaft ist weiter, dass die Platte 5 im unteren und allenfalls auch im oberen Bereich eine geringere Dicke aufweist, so dass die Bügel, wie in Figur 1 dargestellt, die Platte 5 seitlich verlassen können und exakt horizontal ausgerichtet werden können. Die Verringerung der Plattendicke an deren Oberkante ermöglicht eine zusätzliche Fixierung der Bügel 7 an der Latte 5.

Gemäss Figur 3 tritt anstelle von Armierungsgittern 17 eine mehrfach abgekantete Armierungsplatte 21. Diese kann aus Metallblech durch Biegevorgänge oder aus einem extrudierten Kunststoffprofil hergestellt werden und ist nicht oder nur teilweise, d.h. nicht vollständig, im Innern der Platte 5 eingebettet. Es überragen beispielsweise zwei abgewinkelte Abschnitte 23 die innere Oberfläche 25 der Platte 5. Diese abgewinkelten Abschnitte 23 sind mit fluchtenden Löchern 27 versehen, durch welche die vertikalen Schenkel der Haltebügel 7 von unten einschiebbar sind. Vorzugsweise sind in den Bereichen neben den Abschnitten 23, die parallel zur Plattenoberfläche a verlaufen, ebenfalls Durchbrechungen 29 in der Armierungsplatte 21 angebracht, um eine enge Verbindung zwischen der Kunststoffmasse (Matrix) beidseitig der Armierungsplatte 21 herzustellen. In den Figuren 6 und 7 sind zwei mögliche Ausgestaltungen der Armierungsplatte 21 dargestellt. Alternativ kann an die Stelle der Armierungsplatte 21 ein formstabiles Armierungsgitter treten, das wie die Armierungsplatte 21 abgewinkelte Bereiche 23 aufweist, welche die Plattenoberfläche a überragen und durch deren Maschenfreiräume die vertikalen Schenkel der Haltebügel 7 hindurch geschoben werden können (keine Abb.). Anstelle von Armierungsplatten 21 oder -gittern können auch Armierungsprofile 24 (Fig. 8) oder andere Elemente eingesetzt werden. Solche Armierungsprofile 24 können in einer beliebigen Lage, also vertikal, horizontal oder unter beliebigen Winkeln in Bezug zur Plattenoberfläche a geneigt auf der Plattenoberfläche a oder innerhalb der Platte 5 mit dieser verbunden sein.
In einer weiteren Ausgestaltung der Erfindung gemäss den Figuren 4 und 5 liegt die Armierungsplatte 21 auf der Plattenoberfläche a als Grundlage auf. Die Platte 5 aus Leichtbaustoff kann an der Armierungsplatte 21 angeklebt oder angeschäumt sein (Fig.4). Sie kann auch durch eine formschlüssige Verbindung mit der Platte 5 zusammengefügt sein. Eine solche Verbindung ist in Fig.5 dargestellt. Sie umfasst zwei Nuten 31, in die die Längskanten der Armierungsplatte 21 eingreifen bzw. in die die Armierungsplatte 21 eingeschoben wird. Alternativ oder zusätzlich können an der Platte 5 auch Nocken 35 angebracht sein, welche durch entsprechende Löcher in der Armierungsplatte 21 eingreifen. Bei einer weiteren Variante kann die Armierungsplatte 21 auch nur einseitig in eine Nut 31 eingeschoben sein. Diese Ausgestaltungen ermöglichen eine sehr kostengünstige Herstellung der Platte 5.

Die Platten 5 in allen Ausgestaltungen der Erfindung können wie die bekannten, aus Beton hergestellten und in der EP-A1-0927796 offenbarten Platten eingesetzt werden. Beim Versetzen der Platten 5 werden die notwendige Anzahl von Haltebügeln 7, beispielsweise in einem Abstand von 1m bis 1,5m von unten in die Bohrungen 19, die Löcher 27 bzw. Gitterzwischenräume eingeführt. Danach wird die Platte 5 bezüglich der darunter liegenden Mauer 1 ausgerichtet und die Haltebügel 7 werden mit Nägeln 9 auf der Deckenschalung 11 befestigt. Alternativ zu Haltebügeln 7 könnten auch andere Haltemittel, die hier nicht näher beschrieben und gezeigt sind, Verwendung finden. Die Deckenrand-Schalung kann durch eine seitlich an die Platte 5 anschliessende weitere Platte 5 erweitert bzw. ergänzt werden. Zur Verhinderung des Durchtretens von flüssigem Beton beim Betonieren können die dazwischen liegenden Ritzen ausgeschäumt werden. Alternativ können die seitlichen Stirnflächen oder Oberflächen c,d der Platten 5 ineinanderschiebbare Elemente wie z.B. Federn und Nuten aufweisen. Sie können auch so ausgebildet sein, dass sich die Oberflächen c,d leicht überlappen können. Im weiteren besteht die Möglichkeit, benachbarte Platten 5 mittels einer Halteplatte 33 (Figur 9) zusammenzuhalten. Die Halteplatte kann so ausgebildet sein, dass sie formschlüssig über die stirnseitigen Endbereiche zweier aneinanderstossender Armierungsplatten 21 gestülpt werden kann, wobei sich Ausnehmungen 35 der Halteplatte 33 mit Löchern 27 der Armierungsplatten 21 derart decken, dass Haltebügel 7 hindurch geschoben werden können. Wenn die Armierungsplatten 21 teilweise in die Platte 5 eingelassen sind, oder wenn sie auf die Platte 5 aufgeklebt sind und ein Teil der Armierungsplatte 21 z.B. mit einer dünnen Schicht Mörtel bedeckt ist, verringert sich die Bauhöhe H der in Figur 9 dargestellten Halteplatte 33 entsprechend. Die teilweise Bedeckung mit Mörtel oder einem anderen aushärtenden Stoff verstärkt die Verbindung zwischen der Armierungsplatte 21 und der Platte 5 und kaschiert den Verbindungsbereich, wodurch die Platte 5 homogener wirkt.

Zum Schutz gegen mechanische Beschädigungen können die Platten 5 im Bereich ihrer Stirnseiten zusätzlich Schutzelemente oder Schutzprofile 26 umfassen.
Figur 10 zeigt eine mögliche Ausgestaltung eines solchen Schutzprofils 26 an der Plattenoberfläche f, also jener Stirnseite, die im versetzten Zustand der Platte 5 oben liegt. Es umfasst eine horizontal und zwei vertikal zur Plattenoberfläche f angeordnete Schutzplatten 28, die nicht, teilweise oder ganz in die Platte 5 eingebettet sein können, und eine vertikal zur Plattenoberfläche f angeordnete Verankerung 30. Die Verankerung 30 ist in die Platte 5 eingebettet oder eingeschäumt und kann eine wellen- oder zackenartige Oberfläche aufweisen, wodurch eine feste Verbindung mit der Platte 5 sichergestellt wird. Die Verankerung 30 dient zum Befestigen und Halten des Schutzprofils 26 bzw. der Armierungsplatte 21 an oder in der Platte 5. Selbstverständlich können solche Verankerungen 30 in unterschiedlichster Weise ausgebildet sein. Vorzugsweise umfasst sie Widerhaken, Zungen, Zähne oder andere Elemente oder Strukturen, welche eine Bewegung des Schutzprofils 26 bzw. der Armierungsplatte 21 in Bezug zur Platte 5 in einer oder mehreren Richtungen verhindern. Zusätzlich zur oder anstelle der in Figur 10 dargestellten Verankerung 30 könnten auch die im Inneren der Platte 5 liegenden Oberflächen der Schutzplatten 28 mit sägezahnartigen Strukturen ausgebildet sein (keine Darstellung).
Vorzugsweise ist das Schutzprofil 26 ein Aluminium-, Stahl- oder Kunststoffprofil, das so an der Platte 5 angebracht ist, dass es von der Oberfläche b vollständig abgedeckt wird. Die Platte 5 weist demzufolge an ihrer Oberfläche b ein einheitliches Erscheinungsbild auf, und es können von der Oberfläche b ausgehende Kältebrücken ausgeschlossen werden.
Alternativ können die Schutzelemente oder Schutzprofile 26 auch anders ausgestaltet sein, beispielsweise in Form eines ebenen oder gewellten Blechs (Stirnseite vertikal zur Oberfläche b). Eine weitere Alternative besteht darin, die Armierungsplatten 21 beispielsweise durch ein- oder mehrmaliges Abkanten so auszubilden, dass sie, wenn sie an den Platten 5 befestigt sind, die Funktion der Schutzprofile 26 übernehmen können. Die Armierungsplatten 21 können bei einer weiteren Alternative ohne zusätzliche Kanten bzw. Knicke ausgebildet sein, wobei die obere Stirnseite der Armierungsplatte 21 bündig zur Oberfläche b der Platte 5 oder leicht nach innen versetzt angeordnet sein kann. Die Armierungsplatte 21 und das Schutzprofil 26 können demnach einstückig ausgebildet sein.
Nach dem Versetzen der Platten 5 kann das Betonieren der Decke 3 erfolgen. Sowohl die Platte 5 wie auch die Haltebügel 7 verbleiben in der versetzten Stellung und die Platte 5 bildet die Stirnfläche der Deckenplatte 3 und gleichzeitig dient sie als Wärmeisolation und verhindert eine Kältebrücke.

## Patentansprüche

1. Abschalplatte für eine Deckenrand-Abschalung, umfassend eine Platte (5) mit einer inneren Oberfläche (a), einer äusseren Oberfläche (b) und vier stirnseitigen Oberflächen (c, d, e, f) und Aufnahmen für Haltebügel (7), **dadurch gekennzeichnet, dass** die Platte (5) einstückig aus einer geschäumten Kunststoffmasse oder aus aufgeschäumtem Sand mit Zusatzstoffen oder aus Gasbeton gefertigt ist und wärmeisolierende Eigenschaften zur Verhinderung von Kältebrücken aufweist, dass die Platte (5) mit einer die Biegefestigkeit erhöhenden Armierung verbunden ist, wobei Abschnitte (23) dieser Armierung an der inneren Oberfläche (a) der Platte (5) hervorragen, und dass die Aufnahmen für die Haltebügel (7) an diesen hervorragenden Abschnitten (23) der Armierung ausgebildet sind.

2. Abschalplatte nach Anspruch 1, **dadurch gekennzeichnet, dass** die Armierung eine Armierungsplatte (21) oder ein Armierungsprofil (24) umfasst, und dass die Aufnahmen für die Haltebügel (7) als fluchtende Löcher (27) ausgebildet sind.

3. Abschalplatte nach einem der Ansprüche 1 oder 2, **dadurch gekennzeichnet, dass** die Armierung ein Armierungsgitter (17) aus Stahl oder Stahldraht umfasst, und dass die Aufnahmen für die Haltebügel (7) als Maschenfreiräume ausgebildet sind.

4. Abschalplatte nach einem der Ansprüche 1 bis 3, **dadurch gekennzeichnet, dass** die Armierung durch Kleben oder Anspritzen mit der Platte (5) verbunden ist.

5. Abschalplatte nach einem der Ansprüche 1 bis 3, **dadurch gekennzeichnet, dass** die Armierung teilweise in der Platte (5) eingebettet ist.

6. Abschalplatte nach einem der Ansprüche 1 bis 3, **dadurch gekennzeichnet, dass** die Armierung durch eine formschlüssige Verbindung mit der Platte (5) verbunden ist.

7. Abschalplatte nach Anspruch 6, **dadurch gekennzeichnet, dass** an der Platte (5) mindestens eine Nut (31) ausgebildet ist, und dass die Armierung (17, 21, 24) in diese Nut (31) eingeschoben ist.

## Claims

1. A formwork panel for an edge slab formwork, comprising a panel (5) with an inner surface (a), with an outer surface (b) and with four end-side surfaces (c, d, e, f) and receivers for holding brackets (7), **characterised in that** the panel (5) is manufactured as one piece from a foamed plastic mass or of foamed sand with additives or of aerated concrete and has heat-insulating properties for preventing thermal bridges, that the panel (5) is connected to a reinforcement increasing the bending strength, wherein sections (23) of this reinforcement project on the inner surface (a) of the panel (5), and that the receivers for the holding brackets (7) are formed on these projecting sections (23) of the reinforcement.

2. A formwork panel according to claim 1, **characterised in that** the reinforcement comprises a reinforcement plate (21) or a reinforcement profile (24), and that the receivers for the holding brackets (7) are designed as aligned holes (27).

3. A formwork panel according to one of the claims 1 or 2, **characterised in that** the reinforcement comprises a reinforcement grid (17) of steel or steel wire and that the receivers for the holding bracket (7) are designed as mesh-free spaces.

4. A formwork panel according to one of the claims 1 to 3, **characterised in that** the reinforcement is connected to the panel (5) by way of bonding or injecting on.

5. A formwork panel according to one of the claims 1 to 3, **characterised in that** the reinforcement is partly embedded in the panel (5).

6. A formwork panel according to one of the claims 1 to 3, **characterised in that** the reinforcement is connected to the panel (5) by way of a positive-fit connection.

7. A formwork panel according to claim 6, **characterised in that** at least one groove (31) is formed on the panel (5) and that the reinforcement (17, 21, 24) is inserted into this groove (31).

## Revendications

1. Coffrage de rive pour un coffrage de rive de dalle, comportant une plaque (5) avec une surface intérieure (a), une surface extérieure (b) et quatre surfaces frontales (c, d, e, f) et des logements pour des étriers de maintien (7), **caractérisé en ce que** la plaque (5) est fabriquée en un seul tenant depuis une masse de matière plastique moussée ou depuis du sable moussé avec des adjuvants ou depuis du béton cellulaire et **en ce qu'**elle présente des propriétés d'isolation thermique pour empêcher les ponts de froid et **en ce que** la plaque (5) est reliée à une armature qui augmente la résistance à la flexion et dans lequel des tronçons (23) de cette armature dépassent de la surface intérieure (a) de la plaque (5) et **en ce que** les logements pour les étriers de maintien (7) sont réalisés sur ces tronçons qui dépassent (23) de l'armature.

2. Coffrage de rive selon la revendication 1, **caractérisé en ce que** l'armature comporte une plaque d'armature (21) ou un profil d'armature (24) et **en ce que** les logements pour les étriers de maintien (7) sont réalisés comme trous en alignement (27).

3. Coffrage de rive selon l'une ou l'autre des revendications 1 et 2, **caractérisé en ce que** l'armature comporte un grillage d'armature (17) en acier ou en fil d'acier et **en ce que** les logements pour les étriers de maintien (7) sont réalisés comme espaces de maillage libres.

4. Coffrage de rive selon l'une des revendications 1 à 3, **caractérisé en ce que** l'armature est reliée à la plaque (5) par collage ou par projection.

5. Coffrage de rive selon l'une des revendications 1 à 3, **caractérisé en ce que** l'armature est noyée en partie dans la plaque (5).

6. Coffrage de rive selon l'une des revendications 1 à 3, **caractérisé en ce que** l'armature est reliée à la plaque (5) par une liaison par coopération de formes.

7. Coffrage de rive selon la revendication 6, **caractérisé en ce qu'**au moins une rainure (31) est réalisée sur la plaque (5) et **en ce que** l'armature (17, 21, 24) est insérée dans cette rainure (31).
